# EUROPÄISCHE PATENTANMELDUNG

(11) **EP 4 647 572 A1**
(43) Veröffentlichungstag der Anmeldung: **12.11.2025**
(21) Anmeldenummer: 25174741.6
(22) Anmeldetag: 07.05.2025
(51) Int. Cl.: E05D 15/06, E05D 15/10

(54) **ROLLWAGEN, ROLLWAGENANORDNUNG UND FENSTER ODER TÜR, MIT HALTESICHERUNG**

(30) Priorität: 08.05.2024 DE 102024204349
(71) Anmelder: Roto Frank Fenster- und Türtechnologie GmbH, 70771 Leinfelden-Echterdingen (DE)
(72) Erfinder: BLAICH, Hannah, 71272 Renningen (DE)
(74) Vertreter: Kohler Schmid Möbus Patentanwälte

(57) **Zusammenfassung**

Die Erfindung betrifft einen Rollwagen (20) zum Verfahren eines Fensters oder einer Tür (10), insbesondere eines Flügels (14) des Fensters oder der Tür (10), an einer Laufschiene (18), wobei der Rollwagen (20) eine zumindest zweiteilige Haltesicherung (26) aufweist, welche zur Sicherung des Rollwagens (20) an der Laufschiene (18) vorgesehen ist. Die Haltesicherung (26) weist dabei eine Gleitkomponente (30) aufweisend ein Gleitmaterial, und eine Stützkomponente (28), aufweisend ein Stützmaterial, welches härter als das Gleitmaterial ist, auf. Die Gleitkomponente (30) und die Stützkomponente (28) sind vorzugsweise zueinander unbeweglich abschnittsweise aneinander angeordnet, insbesondere ist die Gleitkomponente (30) in der Stützkomponente (28) abschnittsweise formschlüssig aufgenommen, wobei die Gleitkomponente (30) in zumindest einer Umfangsrichtung vollumfänglich von der Stützkomponente (28) umgriffen wird. Die Erfindung betrifft weiterhin eine Rollwagenanordnung (86), welche den Rollwagen (20) mit der Haltesicherung (26) sowie die Laufschiene (18) aufweist und das Fenster oder die Tür (10) mit der Rollwagenanordnung (86).

## Beschreibung

### Hintergrund der Erfindung

Die vorliegende Erfindung betrifft einen Rollwagen zum Verfahren eines Fensters oder einer Tür an einer Laufschiene, aufweisend einen Wagenkörper, zumindest eine erste Laufrolle, deren Rollrichtung entlang der Längsachse der Laufschiene verläuft, sowie eine Haltesicherung zum Sichern des Rollwagens an der Laufschiene. Die Erfindung betrifft auch eine Rollwagenanordnung, welche den Rollwagen sowie die Laufschiene aufweist, und das Fenster oder die Tür mit der erfindungsgemäßen Rollwagenanordnung.

Schiebefenster oder Schiebetüren können für gewöhnlich auf Laufrollen verfahren werden, welche im Zusammenspiel mit einer Laufschiene ein leichtgängiges, intuitives Verschieben entlang eines definierten Schiebepfades, hier entlang einer Laufschiene, ermöglichen. Offensichtlich müssen derartige Systeme eine gewisse Robustheit gegenüber Sonderkräften aufweisen, die zwar nicht beim vorgesehenen Betrieb, jedoch in der Praxis, unwillkürlich auftreten. Insbesondere trifft dies auf Kräfte zu, welche quer zur Laufrichtung der Laufrollen wirken. Dies sind beispielsweise Windlasten oder Kräfte, die aus einer unbeabsichtigten Fehlbedienung oder einer wissentlichen Fehlbedienung (einem Einbruchsversuch) resultieren. Es ist daher sinnvoll, eine Haltesicherung vorzusehen, welche sowohl ein unbeabsichtigtes Abspringen einer oder mehrerer Laufrollen von der Laufschiene verhindert, als auch Sicherheit gegenüber einem Ausheben bei einem Einbruchsversuch bietet. Im Besonderen ergibt sich die Notwendigkeit einer Haltesicherung bei querabstellbaren Flügeln von Schiebefenstern oder Schiebetüren, da deren Komponenten im Vergleich zu linear geführten Hebe-Schiebe-Systemen ein deutlich größeres mechanisches Spiel in Querrichtung aufweisen müssen.

Weiterhin besteht zur Bereithaltung barrierefreier Bodenschwellen der Schiebefenster oder Schiebetüren oftmals die Notwendigkeit einer entsprechend kompakten Ausführung der Laufschiene sowie gegebenenfalls der Haltesicherung.

Aus dem Stand der Technik ist eine Vielzahl von Schiebefenstern oder Schiebetüren, welche einen Rollwagen in Verbindung mit einer Haltesicherung oder eine separate Haltesicherung aufweisen, bekannt. So lehrt die EP 4 058 649 B1 ein verschiebbares Plattensystem mit einem Rollwagen und einer Haltesicherung, wobei die Haltesicherung eine Laufschiene beidseitig untergreift und wobei die Haltesicherung zum Untergreifen der Laufschiene aufeinander zuweisende Nasen aufweist, die vorzugsweise aus Kunststoff sind.

Die US 5 488 803 offenbart eine Haltesicherung in Form eines Einsatzes für einen Rahmen einer Schiebetür. Zwei Schenkel des Einsatzes übergreifen eine Laufschiene beidseitig, wobei die Öffnungsweite zwischen den Schenkeln größer als die maximale Breite der Laufschiene ist. Optional kann der Einsatz zur Abdichtung des Spalts zwischen Einsatz und Laufschiene mit einer Lippe aus Kunststoff versehen werden.

Die WO 2013/189 749 A1 offenbart eine Schiebeflügelanlage, welche als Haltesicherung einen Bodenriegel mit einem in ein Führungsprofil ragenden Eingriffselement aufweist. An dem Eingriffselement ist dabei ein Gleitelement angeordnet, um ein reibungsarmes Abgleiten der Haltesicherung an den Wänden des Führungsprofils zu ermöglichen.

Die DE 10 2022 204 890 A1 und die DE 10 2022 204 891 A1 offenbaren jeweils eine barrierefreie Schiebetür, aufweisend einen Rollwagen. An dem jeweiligen Rollwagen sind Vorsprünge angeordnet, welche eine Laufschiene in vertikaler Richtung einseitig oder beidseitig übergreifen und mithilfe derer sich der Rollwagen bei einer auftretenden Querbelastung an den Wänden einer Führungsnut und/oder den Flanken der Laufschiene abstützen kann.

Weiterhin lehrt die EP 3 502 399 B1 eine Hebe-Schiebe-Tür mit barrierefreier Bodenschwelle, wobei eine Haltesicherung durch ein Eingriffselement gebildet wird, das in eine Führungsnut eingreift.

Die EP 0 278 162 A1 offenbart eine Haltesicherung einer Schiebetür, die teilweise in eine Nut einer Laufschiene eingreift und zusätzlich eine Laufrolle der Schiebetür übergreift. Die US 5 671 502, die FR 2 601 408 B1 und die US 5 927 017 offenbaren jeweils einen Rollwagen mit jeweils einer Haltesicherung, welche ebenfalls in eine jeweilige Nut einer jeweiligen Laufschiene eingreift.

Die US 3 033 285 lehrt eine Rollwagenanordnung mit einer Haltesicherung, welche eine Laufschiene einseitig untergreift, während die US 3 956 854 und die WO 1999/32 747 A1 jeweils Haltesicherungen offenbaren, die auf eine Laufschiene aufgerastet werden können und diese anschließend einseitig oder beidseitig untergreifen.

Die US 4 064 592 und die US 4 633 615 offenbaren je eine Haltesicherung bzw. einen Rollwagen mit einer Haltesicherung, wobei die jeweilige Haltesicherung an zumindest einer Laufrollenachse angeordnet ist und eine Laufschiene beidseitig untergreift bzw. übergreift.

Die US 5 148 630 A lehrt eine Haltesicherung, bei der zwei Elemente, die eine Laufschiene jeweils von einer Seite her untergreifen, über ein gemeinsames Verbindungselement an einem Schiebeflügel angeordnet sind.

Die US 4 639 970 lehrt einen Rollwagen mit einer Haltesicherung, aufweisend zwei gerade Schenkel, welche zu den Flanken einer Laufschiene angeordnet sind, diese aber nicht untergreifen. Zusätzlich steht ein Gleitelement in Kontakt mit der Oberseite der Laufschiene.

### Aufgabe der Erfindung

Es ist Aufgabe der Erfindung, die einzelnen Vorteile der verschiedenen im Stand der Technik verankerten Ausführungsformen zu kombinieren und, insbesondere im Zusammenhang mit querabstellbaren Schiebefenstern oder Schiebetüren, dahingehend weiterzubilden, dass eine verschleißarme, konstruktiv einfache und somit fertigungs- und montagetechnisch günstige Anordnung geschaffen wird, auf deren Basis ein Fenster oder eine Tür zuverlässig an einer Laufschiene gesichert und verfahren und/oder stabilisiert werden kann.

### Beschreibung der Erfindung

Diese Aufgabe wird erfindungsgemäß gelöst durch einen Rollwagen der eingangs genannten Art mit einer Haltesicherung, wobei die Haltesicherung mindestens zweiteilig ausgebildet ist, wobei sie eine Gleitkomponente und eine Stützkomponente aufweist und wobei die Gleitkomponente in einer Umfangsrichtung vollumfänglich von der Stützkomponente umschlossen ist. Die Gleitkomponente weist dabei ein Gleitmaterial auf und die Stützkomponente weist ein Stützmaterial auf, welches härter als das Gleitmaterial ist. Das Stützmaterial weist insbesondere eine höhere Festigkeit auf als das Gleitmaterial. Die Gleitkomponente und die Stützkomponente werden vorzugsweise ausschließlich durch Formschluss aneinander angeordnet, sodass diese nach einem Ablösen der Haltesicherung von dem Wagenkörper einfach manuell voneinander getrennt werden können. Besonders bevorzugt liegt das Materialstärkenverhältnis zwischen Gleitkomponente und Stützkomponente im Bereich der vorgesehenen Hauptlastpfade bei 1:1 bis 1:4. Bei Berührung mit einer, für gewöhnlich metallischen, Laufschiene kann die Gleitkomponente ein geräusch- und verschleißarmes Abgleiten der Haltesicherung an der Laufschiene gewährleisten. Die Stützkomponente ermöglicht das zuverlässige Abtragen der auftretenden Kräfte. Die zweiteilige Ausführung der Haltesicherung birgt Vorteile gegenüber der Verwendung einer Haltesicherung mit einer beispielsweise aufgespritzten oder aufgedampften Gleitbeschichtung. So können die Anforderungen an die jeweilige Komponente bei deren Konstruktion isoliert betrachtet werden und die Komponente dahingehend optimiert werden. Weiterhin ist ein einfacher Austausch einer über die Jahre verschlissenen Gleitkomponente möglich, während die Stützkomponente in diesem Fall weiter benutzt werden kann. Auch im Hinblick auf die Recyclingfähigkeit des Systems ergeben sich aufgrund der einfachen Trennbarkeit der Materialien Vorteile.

Die Stützkomponente und/oder die Gleitkomponente ist/sind vorzugsweise einteilig (einstückig) ausgebildet.

Die Haltesicherung weist zumindest einen Vorsprung, bevorzugt zwei Vorsprünge, besonders bevorzugt jedoch vier Vorsprünge, auf, welche sich vom Wagenkörper wegerstrecken. Der Vorsprung bzw. die Vorsprünge dient/dienen zum Übergreifen der Laufschiene und ist/sind vorzugsweise so ausgebildet, dass zugleich eine einfache Befestigung der Haltesicherung an dem Rollwagen ermöglicht wird. Der Vorsprung bzw. die Vorsprünge weist/weisen sowohl das Gleitmaterial als auch das Stützmaterial auf, wobei das Gleitmaterial bevorzugt auf zumindest 80%, besonders bevorzugt auf zumindest 90 %, der vordringenden Länge des Vorsprungs vorragt.

Um ein bevorzugtes beidseitiges Übergreifen der Laufschiene zu ermöglichen, liegen sich zumindest zwei Vorsprünge quer zur Rollrichtung einer ersten Laufrolle gegenüber. Bei einer besonders bevorzugten Ausführung des Rollwagens ist die Haltesicherung symmetrisch zu zumindest einer ihrer Mittelebenen ausgestaltet, sodass sich die zumindest zwei Vorsprünge entlang einer Richtung parallel zur Achse der ersten Laufrolle gegenüberliegen. Dennoch schließt die Erfindung ausdrücklich auch Konstruktionen mit ein, bei denen sich die Vorsprünge entlang der Längsachse der Laufschiene versetzt gegenüberliegen.

Vorzugsweise weist der Vorsprung bzw. zumindest einer der Vorsprünge an seinem freien Ende eine Nase auf, welche entlang der Richtung parallel zur Achse der ersten Laufrolle hin zur gegenüberliegenden Flanke der Laufschiene beziehungsweise zum gegenüberliegenden Vorsprung vorragt. Insbesondere können mehrere oder alle Vorsprünge solche Nasen aufweisen. Die Nase(n) ist/sind damit sinnhafterweise an der Gleitkomponente der Haltesicherung ausgebildet und kann/können die Laufschiene gegebenenfalls an der entsprechenden Flanke hintergreifen.

In einer besonders bevorzugten Ausführung der Erfindung weist der Vorsprung bzw. weisen die Vorsprünge der Haltesicherung (eine) zumindest teilweise abgeschrägte Endfläche(n) auf, derart, dass der Vorsprung/die Vorsprünge in der Richtung parallel zur Achse der ersten Laufrolle von der jeweiligen Außenseite der Haltesicherung, hin zu deren Zentrum, zur dem Rollwagen abgewandten Seite ansteigt/ansteigen. Insbesondere kann/können die abgeschrägte(n) Endfläche(n) hauptsächlich an der Stützkomponente der Haltesicherung ausgebildet sein. Durch die abgeschrägte(n) Endfläche(n) wird eine Vergrößerung des Freiraumes in den Räumen seitlich der Laufschiene erzielt. Daraus ergibt sich eine geringere Anfälligkeit des Systems gegenüber potenziellen Störungen aufgrund von Ablagerungen in diesen Bereichen. Weiterhin wird ein kollisionsfreies Kippen der Haltesicherung, und damit des Rollwagens, um die Längsachse der Laufschiene in größerem Maße ermöglicht.

Vorzugsweise weist die Haltesicherung eine sich zum Wagenkörper des Rollwagens hin erstreckende Durchgangsöffnung auf. Diese Durchgangsöffnung kann zur Anbindung der Haltesicherung an den Wagenkörper genutzt werden. Im Hinblick auf die Montage des Systems sowie dem Abtragen der auftretenden Kräfte ist es besonders vorteilhaft, die Haltesicherung über eine Nietverbindung an dem Wagenkörper zu befestigen. Zu diesem Zweck weist der Wagenkörper vorzugsweise einen Dorn auf, auf welchen die Haltesicherung aufgesteckt werden kann und anschließend, beispielsweise mit Hilfe eines Taumelnietverfahrens, an diesem vernietet werden kann. Dennoch kann die Haltesicherung grundsätzlich auch auf andere Art und Weise an dem Wagenkörper befestigt werden, beispielsweise mit Hilfe einer Schraubverbindung.

In einer Ausführungsvariante der Erfindung weist die Haltesicherung mit dem Wagenkörper eine Steckverbindung auf, um ein Verdrehen gegenüber einem zentralen Befestigungspunkt der Haltesicherung, insbesondere dem Dorn, zu verhindern. Die Steckverbindung kann dabei aus einem System aus zumindest einem Vorsprung und einer Ausnehmung bestehen, welche zu einem Teil wahlweise an der Stützkomponente und/oder der Gleitkomponente der Haltesicherung ausgebildet sein können.

Besonders bevorzugt weist die Gleitkomponente der Haltesicherung Kunststoff auf, um ein reibungsarmes, und damit geräusch- und verschleißarmes, Abgleiten an der metallischen Laufschiene zu ermöglichen. Die Stützkomponente weist demgegenüber vorzugsweise Metall und/oder faserverstärkten Kunststoff auf, um das notwendige Abtragen der auftretenden Kräfte zu gewährleisten. Zu diesem Zweck eignet sich insbesondere ein System, bei dem die Gleitkomponente Polyoxymethylen (POM), Polyamid (PA) und/oder Polytetrafluorethylen (PTFE) aufweist, wobei die Stützkomponente beispielsweise Stahl aufweisen kann.

Im Hinblick auf die Verwendung mit einem querabstellbaren Fenster oder einer querabstellbaren Tür weist der Wagenkörper des Rollwagens vorzugsweise eine Grundplatte und eine Schubplatte auf, wobei die Grundplatte und die Schubplatte quer zur Rollrichtung der Laufrolle zueinander verschiebbar sind. Die Relativbewegung zwischen der Grundplatte und der Schubplatte erfolgt dabei vorzugsweise über ein Abgleiten der Bauteile aneinander. Alternativ kann die Relativbewegung über den Einbau von Lagerkörpern ermöglicht werden. Jedenfalls kann die Relativbewegung insbesondere eingeschränkt werden. Die Relativbewegung kann dabei beispielsweise über das Verfahren eines Steuerzapfens in einer Steuerkulisse, welche an einer der Platten angeordnet ist und welche zumindest abschnittsweise schräg zu der Rollrichtung der Laufrolle verläuft, kontrolliert werden.

Die Aufgabe wird auch gelöst durch eine Rollwagenanordnung, welche den beanspruchten Rollwagen mit der Haltesicherung sowie die Laufschiene aufweist. Vorzugsweise übergreifen mehrere Vorsprünge der Haltesicherung die Laufschiene dabei beidseitig, wobei das Übergreifen in einem Standardbetriebszustand (d.h. ohne auftretende Sonderkräfte) berührungslos erfolgt. Es versteht sich jedoch, dass die Haltesicherung im Rahmen eines Betriebszustands, bei dem Sonderkräfte auftreten, die Laufschiene zumindest zeitweise berühren kann und ggf. an ihr abgleiten kann. Dieser Betriebszustand leitet sich aus der Vielzahl der in der Praxis in Kombination auftretenden Belastungen in Verbindung mit dem vorzusehenden mechanischen Spiel her. Insbesondere gilt dies für dynamische Lasten, die beispielsweise bei einer übermäßig schwungvollen Bedienung des Systems auftreten können. Somit kommt der Haltesicherung neben ihrer Funktion als ultimative Sicherung beim Auftreten ungewöhnlich starker Querkräfte (Sturm, Einbruchsversuch) zusätzlich die Aufgabe zu, auch während des alltäglichen Betriebs zumindest zeitweise regulierend in das System eingreifen zu können.

Bei einer Ausführungsvariante der Erfindung können ein oder mehrere Vorsprünge die Laufschiene ebenso nur einseitig übergreifen. Um in diesem Fall dennoch eine Sicherung gegenüber Querkräften in beiden Richtungen zu gewährleisten, kann beispielsweise ein weiterer Rollwagen mit einer entsprechend gedrehten Haltesicherung vorgesehen werden.

Die Laufschiene der Rollwagenanordnung weist an ihren Flanken bevorzugt jeweils eine Hinterschneidung oder eine Kerbe auf. Mit Hilfe der Nase(n) an den Vorsprüngen/dem Vorsprung der Haltesicherung kann die Laufschiene dadurch von der Haltesicherung im Falle einer entsprechenden Querbewegung zwischen der Laufschiene und der Haltesicherung hintergriffen werden. Dadurch wird im Folgenden ein Abheben der Haltesicherung und damit des Rollwagens von der Laufschiene in vertikaler Richtung effektiv verhindert. Eine asymmetrische Ausführung der Laufschiene, bei der diese nur an einer ihrer Flanken die Hinterschneidung oder die Kerbe aufweist, ist ebenfalls denkbar.

Demgegenüber soll, im Falle eines beidseitigen Übergreifens der Laufschiene durch die Haltesicherung, die Öffnungsweite der Haltesicherung zwischen den freien Enden der Vorsprünge (bzw. zwischen den etwaigen Nasen der Vorsprünge oder zwischen dem freien Ende eines Vorsprungs und der Nase des gegenüberliegenden Vorsprungs) in einer Richtung parallel zur Achse der ersten Laufrolle vorzugsweise größer als die maximale Breite der Laufschiene sein. Somit ist, wenn sich die Nase(n) nicht aufgrund einer erfolgten Querbewegung im Eingriff mit der Laufschiene befindet/befinden, ein berührungsloses Überstülpen und Abheben zwischen Laufschiene und Haltesicherung möglich, sofern dies nicht anderweitig verhindert wird. Daraus ergeben sich Vorteile bei der Installation des Systems bei gleichzeitig geringem konstruktivem Aufwand für die Haltesicherung, da keine weiteren Rast- oder Schiebemechanismen an dieser vorgesehen werden müssen.

Die Aufgabe wird auch gelöst durch ein Fenster oder eine Tür mit einem festen Rahmen, welche(s) die erfindungsgemäße Rollwagenanordnung aufweist. Die Laufschiene ist dabei vorzugsweise am festen Rahmen des Fensters oder der Tür, insbesondere an der Bodenschwelle des Rahmens, angeordnet oder ausgebildet, während der Rollwagen an einem beweglichen Flügel des Fensters oder der Tür angeordnet oder ausgebildet ist, wobei der Rollwagen verfahrbar an der Laufschiene angeordnet ist, um den Flügel relativ zum festen Rahmen geführt bewegen zu können. Es ist ausdrücklich im Sinne der Erfindung, dass der Rollwagen dabei in unterschiedlichen Ausführungen vorliegen kann. Beispielsweise kann die zumindest eine Laufrolle des Rollwagens die Laufschiene teilweise übergreifen, wobei der Rollwagen zum Verfahren des beweglichen Flügels des Fensters oder der Tür unter Abtragung der Last dient. Weiterhin kann die Laufrolle beispielsweise eine vorwiegend ebene Lauffläche aufweisen, mit der sie schwimmend auf die Laufschiene aufgesetzt ist. In Verbindung mit einem entsprechend konstruierten Wagenkörper kann der Rollwagen somit auch als Stabilisierungseinheit des Fensters oder der Tür dienen.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Kurzbeschreibung der Zeichnung

Es zeigen:
- Fig. 1a: einen Ausschnitt eines Fensters oder einer Tür in einer Frontalansicht mit einem an einem Flügelprofil eines Flügels angeordneten Rollwagen, wobei sich der Flügel in Schiebestellung befindet;
- Fig. 1b: den Ausschnitt des Fensters oder der Tür in der Frontalansicht aus Fig. 1a, wobei sich der Flügel in Schließstellung befindet;
- Fig. 2a: eine isometrische, teilweise Explosionsansicht des Rollwagens;
- Fig. 2b: eine weitere isometrische, teilweise Explosionsansicht des Rollwagens;
- Fig. 3: eine isometrische Ansicht einer Schubplatte und einer Haltesicherung des Rollwagens;
- Fig. 4: eine isometrische Explosionsansicht der Haltesicherung;
- Fig. 5a: einen teilweise geschnittenen Ausschnitt einer Rollwagenanordnung, aufweisend den Rollwagen sowie eine Laufschiene, in einer Frontalansicht;
- Fig. 5b: einen teilweise geschnittenen Ausschnitt der Rollwagenanordnung in einer Frontalansicht, wobei eine alternative Laufschiene dargestellt ist;
- Fig. 6a: die Rollwagenanordnung in einer Seitenansicht;
- Fig. 6b: die Rollwagenanordnung aus Fig. 6a in einer Frontalansicht;
- Fig. 6c: eine geschnittene Ansicht der Rollwagenanordnung aus Fig. 6b;
- Fig. 7a: eine weitere Ausführungsvariante einer Rollwagenanordnung in einer Seitenansicht;
- Fig. 7b: die Rollwagenanordnung aus Fig. 7a in einer Frontalansicht;
- Fig. 7c: eine geschnittene Ansicht der Rollwagenanordnung aus Fig. 7b;
- Fig. 8a: eine weitere Ausführungsvariante einer Rollwagenanordnung in einer Seitenansicht;
- Fig. 8b: die Rollwagenanordnung aus Fig. 8a in einer Frontalansicht;
- Fig. 8c: eine geschnittene Ansicht der Rollwagenanordnung aus Fig. 8b.

### Detaillierte Beschreibung der Erfindung und Zeichnung

**Fig. 1a** zeigt einen Ausschnitt eines Fensters oder einer Tür **10** in einer Frontalansicht. Das Fenster oder die Tür 10 weist einen festen Rahmen **12** sowie einen beweglichen Flügel **14** auf. An einem Flügelprofil **16** des Flügels 14 ist ein Rollwagen **20** angeordnet. Der Rollwagen 20 weist einen, insbesondere mehrteiligen, Wagenkörper **22** sowie eine erste Laufrolle **24** und eine Haltesicherung **26** auf. Der Flügel 14 ist in einer Schiebestellung dargestellt, wobei ein Verschieben des Flügels 14 entlang der Rollrichtung der ersten Laufrolle 24 möglich ist. Die erste Laufrolle 24 ist auf eine Laufschiene **18** aufgesetzt, welche an dem festen Rahmen 12 angeordnet oder ausgebildet ist.

Die Haltesicherung 26, welche in der dargestellten Ansicht teilweise von der ersten Laufrolle 24 verdeckt wird, weist wiederum eine Stützkomponente **28** und eine in diese Stützkomponente 28 eingebettete Gleitkomponente **30** auf. Die Haltesicherung 26 übergreift die Laufschiene 18 zu beiden Seiten. In der dargestellten Konfiguration wird ein Gebrauchszustand betrachtet, bei dem keine bzw. vernachlässigbare seitliche Kräfte oder dynamische Lasten auftreten (Standardbetriebszustand). Die Haltesicherung 26 berührt die Laufschiene 18 in diesem Zustand nicht.

Eine Berührung zwischen der Haltesicherung 26, insbesondere der Gleitkomponente 30 der Haltesicherung 26, und der Laufschiene 18 kann bei einer erhöhten Querbelastung des Flügels 14, beispielsweise infolge von Windlasten oder Fehlbedienung eintreten (d.h. beim Auftreten von Sonderkräften). Weiterhin kann es aufgrund des notwendigen, vorzusehenden Spiels zwischen den mechanischen Komponenten, insbesondere beim Auftreten dynamischer Lasten (zügiges Öffnen bzw. Schließen des Flügels 14), sowie aufgrund von Fertigungs- und Montagetoleranzen (resultierende Effekte werden den Sonderkräften zugerechnet) zu einer zumindest zeitweiligen Berührung zwischen der Haltesicherung 26 und der Laufschiene 18 kommen. In der Praxis liegen die beschriebenen Umstände oftmals in Kombination vor. Ein potenzielles Aushängen des Flügels 14 bzw. ein Abspringen der ersten Laufrolle 24 von der Laufschiene 18 wird durch das Zusammenwirken der Haltesicherung 26 mit der Laufschiene 18 effektiv verhindert. Im Falle einer Berührung während eines Verschiebens des Flügels 14 ermöglicht die Gleitkomponente 30 ein geräusch- und verschleißarmes Abgleiten der Haltesicherung 26 entlang der Längsrichtung der Laufschiene 18, wobei die Funktion der Haltesicherung 26 unverändert gegeben ist.

**Fig. 1b** zeigt den Ausschnitt des Fensters oder der Tür 10 aus Fig. 1a, wobei der Flügel 14 um die Länge **d** (vgl. Fig. 1a) in Querrichtung (insbesondere parallel zur Achse der ersten Laufrolle 24) hin zum festen Rahmens 12 bewegt wurde. Der Flügel 14 befindet sich dadurch in einer Schließstellung, wobei er teilweise am festen Rahmen 12 anliegt, bzw. in diesen eingreift. Die Querbewegung wird durch den Rollwagen 20 ermöglicht. Eine Grundplatte **34** (siehe Fig. 2b) des Wagenkörpers 22 ist unbeweglich an dem Flügelprofil 16 des Flügels 14 angeordnet, während die weiteren Komponenten des Rollwagens 20 gegenüber dessen Grundplatte 34 in Querrichtung verschiebbar angeordnet sind. In der Schließstellung des Flügels 14 dient die Haltesicherung 26 insbesondere als einbruchshemmendes Element. Ein versuchtes Aushebeln und Kippen des Flügels 14 führt zu einem Eingreifen der Haltesicherung 26 an der Laufschiene 18, wodurch der Einbruchsversuch unterbunden wird.

**Fig. 2a** zeigt eine isometrische Ansicht des Rollwagens 20, wobei die Haltesicherung 26 zur verbesserten Anschaulichkeit abgesetzt dargestellt ist. Der Wagenkörper 22 weist die Grundplatte 34 sowie eine Schubplatte **36** auf. Die Grundplatte 34 und die Schubplatte 36 sind abschnittsweise, insbesondere schwalbenschwanzförmig, miteinander verzahnt, derart, dass eine Relativbewegung in Rollrichtung der ersten Laufrolle 24 unterbunden ist, während eine Relativbewegung in Querrichtung, insbesondere parallel zur Achsrichtung der ersten Laufrolle 24, ermöglicht wird. Die Querbewegung erfolgt insbesondere durch ein Abgleiten der Grundplatte 34 auf der Schubplatte 36 und wird durch einen Endanschlag **96** (siehe Fig. 6c) an der Grundplatte 34 sowie durch zwei Sicherungselemente **33, 35,** insbesondere bei der Montage des Rollwagens 20, begrenzt. Die erste Laufrolle 24 und eine zweite Laufrolle **32** sind drehbar zwischen zwei Halterungsplatten **40, 42** angeordnet, wobei die Halterungsplatten 40, 42 wiederum an der Schubplatte 36 angeordnet sind. Vorzugsweise erfolgt die gemeinsame Anordnung der Halterungsplatten 40, 42 an der Schubplatte 36 ebenfalls drehbar, sodass die Laufrollen 24, 32 eine gemeinsame Wippbewegung um die Achse der Befestigung an der Schubplatte 36 ausführen können. Das so entstehende mechanische Spiel ermöglicht das Verschieben des Flügels 14 über die Laufrollen 24, 32 auch bei eventuell auftretenden Montage- oder Fertigungsungenauigkeiten und/oder bei Verschmutzungen der Laufschiene 18 (siehe Fig. 1a) bzw. der Laufrollen 24, 32. Die Wippbewegung wird durch das Anschlagen der Halterungsplatten 40, 42 an der Schubplatte 36 begrenzt.

Die Schubplatte 36 weist an ihrer der Grundplatte 34 zugewandten Seite eine Steuerkulisse **38** auf, welche zumindest abschnittsweise schräg zu der Rollrichtung zumindest einer der Laufrollen 24, 32 verläuft. Durch das Eingreifen eines Steuerzapfens (hier nicht dargestellt) in die Steuerkulisse 38 und das Verschieben des Steuerzapfens entlang der Rollrichtung zumindest einer der Laufrollen 24, 32 (beispielsweise mittels einer hier nicht dargestellten Treibstange) wird somit eine Querbewegung der Schubplatte 36 gegenüber der Grundplatte 34 bedingt.

Die Haltesicherung 26 weist die Stützkomponente 28 auf, welche die Gleitkomponente 30 umfasst. Die Gleitkomponente 30 weist im dargestellten Ausführungsbeispiel an ihrer dem Wagenkörper 22 zugewandten Seite zwei Steckverbinder **46, 48** auf, welche zum Herstellen einer Steckverbindung **44** (siehe Fig. 3) mit der Schubplatte 36 des Wagenkörpers 22 dienen. Weiterhin weist die Haltesicherung 26 in ihrem Zentrum eine Durchgangsöffnung **56a** auf, welche zur Befestigung, insbesondere Vernietung, an der Schubplatte 36 des Wagenkörpers 22 genutzt werden kann.

**Fig. 2b** zeigt eine weitere isometrische Ansicht des Rollwagens 20, wobei der Rollwagen 20 gegenüber der Ansicht in Fig. 2a gedreht dargestellt ist. Die Haltesicherung 26 ist weiterhin vom Wagenkörper 22 abgesetzt dargestellt. Ein Dorn **54** ist an der Schubplatte 36 vorgesehen, insbesondere ausgebildet. Die Haltesicherung 26 kann mittels ihrer Durchgangsöffnung 56a auf den Dorn 54 aufgeschoben werden und im Anschluss über eine Nietverfahren (z.B. Radialnieten) an diesem befestigt werden. Die Steckverbinder 46, 48 (siehe Fig. 2a) der Gleitkomponente 30 greifen dabei in die Verbinderaufnahmen **50, 52** an der Schubplatte 36 ein und verhindern ein Verdrehen der Haltesicherung 26 gegenüber dem Dorn 54.

**Fig. 3** zeigt eine isometrische Ansicht der Schubplatte 36 sowie der Haltesicherung 26. Die Haltesicherung 26 ist dabei auf den Dorn 54 (siehe Fig. 2b) der Schubplatte 36 aufgeschoben und die Steckverbindung 44 mittels der Steckverbinder 46, 48 und der Verbinderaufnahmen 50, 52 hergestellt (Steckverbinder 48 und Verbinderaufnahme 52 hier nicht sichtbar). Die Haltesicherung 26 weist vier Vorsprünge **58, 60, 62** und **64** auf, welche sich von der Schubplatte 36 weg erstrecken. Jeder der Vorsprünge 58, 60, 62 und 64 weist vorzugsweise wiederum eine Nase **74, 76, 78** und **80** auf, wobei die Nasen 74, 76, 78, 80 jeweils in einer Richtung parallel zur Achse der ersten Laufrolle 24 (siehe Fig. 2a) zum Zentrum der Haltesicherung 26 hin vorragen. Die Endflächen **66, 68, 70** und **72** der jeweiligen Vorsprünge 58, 60, 62, 64 sind zumindest teilweise derart abgeschrägt, dass die Vorsprünge 58, 60, 62, 64 von der jeweiligen Außenseite der Haltesicherung 26 in Richtung der Nasen 74, 76, 78, 80 ansteigen.

**Fig. 4** zeigt eine isometrische Explosionsansicht der Haltesicherung 26. Die Gleitkomponente 30 weist dabei eine Durchgangsöffnung **56b** auf, in welche der zentrale Teil der Stützkomponente 28, welche wiederum die Durchgangsöffnung 56a aufweist, integriert werden kann. Die Vorsprünge 58, 60, 62, 64 (siehe Fig. 3) lassen sich jeweils in zwei Teile untergliedern. Somit weist die Gleitkomponente 30 die Vorsprünge **58b, 60b, 62b** und **64b** auf, während die Stützkomponente 28 die Vorsprünge **58a, 60a** (hier nicht sichtbar), **62a** und **64a** aufweist. Die Nasen 74, 76 (hier nicht sichtbar), 78, 80 sind an den jeweiligen Vorsprüngen 58b, 60b, 62b, 64b der Gleitkomponente 30 ausgebildet. Die Vorsprünge 58b, 60b, 62b, 64b werden im montierten Zustand wiederum von der Vorsprüngen 58a, 60a (hier nicht sichtbar), 62a, 64a der Stützkomponente 28 zu den Außenseiten der Haltesicherung 26 hin abgestützt. Aus der Figur ist weiterhin ersichtlich, dass im dargestellten Ausführungsbeispiel nach dem Zusammensetzen der Gleitkomponente 30 und der Stützkomponente 28 eine vollumfängliche Umschließung der Gleitkomponente 30 durch die Stützkomponente 28 gegeben ist, wobei die Gleitkomponente 30 teilweise in der Stützkomponente 28 aufgenommen ist. Weiterhin sind die Gleitkomponente 30 und die Stützkomponente 28 nach dem Zusammensetzen und deren Befestigung am Wagenkörper 22 (siehe Fig. 2a) zueinander unbeweglich abschnittsweise aneinander angeordnet.

**Fig. 5a** zeigt einen teilweise geschnittenen Ausschnitt einer Rollwagenanordnung **86,** welche den Rollwagen 20 sowie die Laufschiene 18 aufweist, in einer Frontalansicht. Die Halterungsplatten 40, 42 sind geschnitten dargestellt. Hinter der Haltesicherung 26, welche die Stützkomponente 28 und die Gleitkomponente 30 aufweist, ist die zweite Laufrolle 32 erkennbar. Die Laufschiene 18 weist an ihren Flanken jeweils eine Hinterschneidung **82, 84** auf. Die Hinterschneidung 82 dient zum Hintergreifen der Nasen 74, 76 (siehe Fig. 3) und die Hinterschneidung 84 dient zum Hintergreifen der Nasen 78, 80 (siehe Fig. 3), jeweils im Falle einer Relativbewegung zwischen der Haltesicherung 26 und der Laufschiene 18 in Querrichtung. Dies umfasst sowohl translatorische Bewegungen in Querrichtung, als auch Kippbewegungen der Haltesicherung 26 um die Laufschiene 18.

Die abgeschrägten Endflächen 66, 68 (siehe Fig. 3), 70, 72 (siehe Fig. 3) schaffen eine Vergrößerung des Freiraumes in den Nuten **88, 90,** welche sich seitlich der Laufschiene 18 befinden. Daraus ergibt sich eine größere Robustheit des Systems, insbesondere im Falle von Kippbewegungen der Haltesicherung 26 um die Laufschiene 18 und/oder falls sich Ablagerungen in den Nuten 88, 90 ansammeln sollten.

**Fig. 5b** zeigt analog zu Fig. 5a einen teilweise geschnittenen Ausschnitt der Rollwagenanordnung 86 in einer Frontalansicht, wobei die Laufschiene 18 in einer weiteren Ausführungsform dargestellt ist. Die Laufschiene 18 weist im Gegensatz zu der Darstellung in Fig. 5a jeweils eine Kerbe **92, 94** an ihren Flanken auf. Die Kerbe 92 dient zum Hintergreifen der Nasen 74, 76 (siehe Fig. 3) und die Kerbe 94 dient zum Hintergreifen der Nasen 78, 80 (siehe Fig. 3), jeweils im Falle einer Relativbewegung zwischen der Haltesicherung 26 und der Laufschiene 18 in Querrichtung. Dies umfasst auch hier sowohl translatorische Bewegungen in Querrichtung, als auch Kippbewegungen der Haltesicherung 26 um die Laufschiene 18. Die Nasen 74, 76 (siehe Fig. 3), 78, 80 (siehe Fig. 3) ragen in den dargestellten Ausführungsbeispielen um die Länge **b** zur Laufschiene 18 hin. Die Länge b liegt dabei vorzugsweise im Bereich von 0,2 mm bis 1 mm, insbesondere liegt sie vorzugsweise im Bereich von 0,3 mm bis 0,5 mm.

**Fig. 6a** zeigt die Rollwagenanordnung 86, welche die Laufschiene 18 und den Rollwagen 20 aufweist, in einer Seitenansicht. Die Haltesicherung 26 ist zwischen den Laufrollen 24, 32 an der Schubplatte 36 des Wagenkörpers 22 angeordnet. Die Laufrollen 24, 32 sind mithilfe der Halterungsplatten 40, 42 (siehe Fig. 2a) ebenfalls an der Schubplatte 36 angeordnet. Die Grundplatte 34 steht mit der Schubplatte 36 teilweise im Eingriff und kann gegenüber dieser senkrecht zur Darstellungsebene in begrenztem Ausmaß gleiten.

**Fig. 6b** zeigt die Rollwagenanordnung 86 aus Fig. 6a in einer Frontalansicht. Die Darstellung in Fig. 6b kann auch aus der Zusammenschau der Fign. 1a und 5a abgeleitet werden und ist an dieser Stelle lediglich zur Verdeutlichung nochmals gesondert abgebildet. Die Laufschiene 18 wird in der dargestellten Ausführungsvariante von der ersten Laufrolle 24 und der zweiten Laufrolle 32 (siehe Fig. 6a) teilweise übergriffen, wobei die Haltesicherung 26 die Laufschiene 18 deutlich weiter übergreift.

**Fig. 6c** zeigt eine geschnittene Ansicht der Rollwagenanordnung 86 aus Fig. 6b, wobei der Schnitt in der Darstellungsebene durch das Zentrum der Haltesicherung 26 verläuft. Erkennbar ist der Endanschlag 96, der an der Grundplatte 34 ausgebildet ist sowie die Steuerkulisse 38 in der Schubplatte 36. Die Haltesicherung 26 ist am an der Schubplatte 36 ausgebildeten Dorn 54 angeordnet.

**Fig. 7a** zeigt eine weitere Ausführungsvariante einer Rollwagenanordnung 86, aufweisend einen Rollwagen 20 mit einer Haltesicherung 26 sowie eine Laufschiene 18. Der grundlegende Aufbau sowie die Funktionsweise der dargestellten Ausführungsvariante entspricht der in den vorhergehenden Figuren dargestellten Rollwagenanordnung 86. Im Wesentlichen weist die hier dargestellte Ausführungsvariante eine variierte Dimensionierung zum Abtragen größerer Lasten sowie eine Möglichkeit zur Höhenverstellung auf. Weiterhin weist der Rollwagen 20 beidseitig jeweils eine Bürste **98, 99** auf, um einer Verminderung der Lauffähigkeit des Rollwagens 20 durch Ablagerungen auf der Laufschiene 18 vorzubeugen.

**Fig. 7b** zeigt die Rollwagenanordnung 86, aufweisend den Rollwagen 20 mit der Haltesicherung 26 sowie die Laufschiene 18 aus Fig. 7a in einer Frontalansicht. Die Bürste 98 ist der Laufschiene 18 zu beiden Seiten überstülpt und steht mit der Laufschiene 18 in Kontakt.

**Fig. 7c** zeigt eine geschnittene Ansicht der Rollwagenanordnung 86 aus Fig. 7b, wobei der Schnitt analog zu Fig. 6c in der Darstellungsebene durch das Zentrum einer Haltesicherung 26 verläuft. Die Haltesicherung 26 ist im dargestellten Zustand wiederum an einem Dorn 54 angeordnet.

**Fig. 8a** zeigt eine weitere Ausführungsvariante einer Rollwagenanordnung 86, aufweisend einen Rollwagen 20 mit einer Haltesicherung 26 sowie einer Laufschiene 18. Im Unterschied zu den zuvor beschriebenen Varianten der Rollwagenanordnung 86 weist diese Variante eine erste Laufrolle 24 mit einer ebenen Lauffläche sowie eine zweite Laufrolle 32 mit einer ebenen Lauffläche auf, wobei die Laufrollen 24, 32 die Laufschiene 18 nicht übergreifen (siehe auch Fig. 8b). Weiterhin weist eine Schubplatte 36 einen mehrteiligen Aufbau, wie im Folgenden erläutert, auf. Der Rollwagen 20 dient in der dargestellten Ausführungsvariante nicht zur Lastabtragung, vielmehr kommt ihm eine stabilisierende Aufgabe zu. In der Praxis ist es daher sinnvoll, bei der Auslegung des Fensters oder der Tür 10 (siehe Fig. 1a) die dargestellte Ausführungsvariante mit einer weiteren Ausführungsvariante in Kombination vorzusehen.

**Fig. 8b** zeigt die Rollwagenanordnung 86, aufweisend den Rollwagen 20 mit der Haltesicherung 26 sowie der Laufschiene 18 aus Fig. 8a in einer Frontalansicht. Die erste Laufrolle 24 ist an der Laufschiene 18 angeordnet, übergreift diese jedoch nicht.

**Fig. 8c** zeigt eine geschnittene Ansicht der Rollwagenanordnung 86 aus Fig. 8b, wobei der Schnitt analog zu den Fign. 6c und 7c in der Darstellungsebene durch das Zentrum der Haltesicherung 26 verläuft. Die Haltesicherung 26 ist wiederum an einem Dorn 54 angeordnet. Die Schubplatte 36 weist im dargestellten Ausführungsbeispiel einen oberen Teil **36a** und einen unteren Teil **36b** auf, wobei die beiden Teile 36a, 36b in vertikaler Richtung beweglich aneinander angeordnet sind. Eine Feder **37** ist zwischen dem oberen Teil 36a und dem unteren Teil 36b angeordnet. Über die von der Feder 37 ausgeübte Federbelastung wird der untere Teil 36b der Schubplatte 36, an welchem die Laufrollen 24, 32 (siehe Fig. 8a) mithilfe von Halterungsplatten 40, 42 angeordnet sind, gegen die Laufschiene 18 gepresst.

Unter Vornahme einer Zusammenschau aller Figuren der Zeichnung betrifft die Erfindung zusammenfassend einen Rollwagen 20 zum Verfahren eines Fensters oder einer Tür 10, insbesondere eines Flügels 14 des Fensters oder der Tür 10, an einer Laufschiene 18, wobei der Rollwagen 20 eine zumindest zweiteilige Haltesicherung 26 aufweist, welche zur Sicherung des Rollwagens 20 an der Laufschiene 18 vorgesehen ist. Die Haltesicherung 26 weist dabei eine Gleitkomponente 30, aufweisend ein Gleitmaterial, und eine Stützkomponente 28, aufweisend ein Stützmaterial, welches härter als das Gleitmaterial ist, auf. Die Gleitkomponente 30 und die Stützkomponente 28 sind vorzugsweise zueinander unbeweglich abschnittsweise aneinander angeordnet, insbesondere ist die Gleitkomponente 30 in der Stützkomponente 28 abschnittsweise formschlüssig aufgenommen, wobei die Gleitkomponente 30 in zumindest einer Umfangsrichtung vollumfänglich von der Stützkomponente 28 umgriffen wird. Die Erfindung betrifft weiterhin eine Rollwagenanordnung 86, welche den Rollwagen 20 mit der Haltesicherung 26 sowie die Laufschiene 18 aufweist und das Fenster oder die Tür 10 mit der Rollwagenanordnung 86.

### Bezugszeichenliste

- 10: Fenster oder Tür
- 12: Rahmen
- 14: Flügel
- 16: Flügelprofil
- 18: Laufschiene
- 20: Rollwagen
- 22: Wagenkörper
- 24: erste Laufrolle
- 26: Haltesicherung
- 28: Stützkomponente
- 30: Gleitkomponente
- 32: zweite Laufrolle
- 33: Sicherungselement
- 34: Grundplatte
- 35: Sicherungselement
- 36: Schubplatte
- 36a: Schubplatte oberer Teil
- 36b: Schubplatte unterer Teil
- 37: Feder
- 38: Steuerkulisse
- 40: Halterungsplatte
- 42: Halterungsplatte
- 44: Steckverbindung
- 46: Steckverbinder
- 48: Steckverbinder
- 50: Verbinderaufnahme
- 52: Verbinderaufnahme
- 54: Dorn
- 56a: Durchgangsöffnung
- 56b: Durchgangsöffnung Gleitkomponente
- 58: Vorsprung
- 58a: Vorsprung Stützkomponente
- 58b: Vorsprung Gleitkomponente
- 60: Vorsprung
- 60a: Vorsprung Stützkomponente
- 60b: Vorsprung Gleitkomponente
- 62: Vorsprung
- 62a: Vorsprung Stützkomponente
- 62b: Vorsprung Gleitkomponente
- 64: Vorsprung
- 64a: Vorsprung Stützkomponente
- 64b: Vorsprung Gleitkomponente
- 66: Endfläche
- 68: Endfläche
- 70: Endfläche
- 72: Endfläche
- 74: Nase
- 76: Nase
- 78: Nase
- 80: Nase
- 82: Hinterschneidung
- 84: Hinterschneidung
- 86: Rollwagenanordnung
- 88: seitliche Nut
- 90: seitliche Nut
- 92: Kerbe
- 94: Kerbe
- 96: Endanschlag
- 98: Bürste
- 99: Bürste

## Patentansprüche

1. Rollwagen (20) zum Verfahren eines Fensters oder einer Tür (10) an einer Laufschiene (18), aufweisend einen Wagenkörper (22), eine erste Laufrolle (24), deren Rollrichtung entlang der Längsachse der Laufschiene (18) verläuft, sowie eine Haltesicherung (26) zum Sichern des Rollwagens (20) an der Laufschiene (18), **dadurch gekennzeichnet, dass** die Haltesicherung (26) mindestens zweiteilig ausgebildet ist, wobei sie eine Gleitkomponente (30) aufweisend ein Gleitmaterial, und eine Stützkomponente (28) aufweisend ein Stützmaterial, welches härter als das Gleitmaterial ist, aufweist und wobei die Gleitkomponente (30) in einer Umfangsrichtung vollumfänglich von der Stützkomponente (28) umschlossen ist.

2. Rollwagen (20) nach Anspruch 1, wobei die Haltesicherung (26) zumindest einen Vorsprung (58, 60, 62, 64) aufweist, welcher sich vom Wagenkörper (22) weg erstreckt.

3. Rollwagen (20) nach Anspruch 2, bei dem die Haltesicherung (26) zumindest zwei Vorsprünge (58, 60, 62, 64) aufweist, welche sich quer zur Rollrichtung der ersten Laufrolle (24) gegenüberliegen.

4. Rollwagen (20) nach Anspruch 2 oder 3, bei dem der Vorsprung (58, 60, 62, 64) oder zumindest einer der Vorsprünge (58, 60, 62, 64) an seinem freien Ende eine Nase (74, 76, 78, 80) aufweist, welche entlang einer Richtung parallel zur Achse der ersten Laufrolle (24) hin zum Zentrum des Wagenkörpers (22) vorragt.

5. Rollwagen (20) nach einem der vorhergehenden Ansprüche, bei dem der Vorsprung (58, 60, 62, 64) oder zumindest einer der Vorsprünge (58, 60, 62, 64) eine zumindest teilweise abgeschrägte Endfläche (66, 68, 70, 72) aufweist, derart, dass der Vorsprung (58, 60, 62, 64) in einer Richtung parallel zur Achse der ersten Laufrolle (24) von der Außenseite des Wagenkörpers (22), hin zu dessen Zentrum, zur dem Wagenkörper (22) abgewandten Seite ansteigt.

6. Rollwagen (20) nach einem der vorhergehenden Ansprüche, bei dem die Haltesicherung (26) eine sich zum Wagenkörper (22) hin erstreckende Durchgangsöffnung (56a) aufweist, welche zur Anbindung der Haltesicherung (26) an den Wagenkörper (22) genutzt werden kann.

7. Rollwagen (20) nach einem der vorhergehenden Ansprüche, bei dem der Wagenkörper (22) einen Dorn (54) aufweist und wobei die Haltesicherung (26) auf den Dorn (54) aufgesteckt und an diesem vernietet ist.

8. Rollwagen (20) nach einem der vorhergehenden Ansprüche, bei der die Haltesicherung (26) durch eine Steckverbindung (44) an dem Wagenkörper (22) gegen Verdrehen gesichert wird.

9. Rollwagen (20) nach einem der vorhergehenden Ansprüche, bei dem die Gleitkomponente (30) Kunststoff aufweist und die Stützkomponente (28) Metall und/oder faserverstärkten Kunststoff aufweist.

10. Rollwagen (20) nach Anspruch 9, bei dem die Gleitkomponente (30) Polyoxymethylen (POM), Polyamid (PA) und/oder Polytetrafluorethylen (PTFE) aufweist und/oder die Stützkomponente (28) Stahl aufweist.

11. Rollwagen (20) nach einem der vorhergehenden Ansprüche, bei dem der Wagenkörper (22) eine Grundplatte (34) und eine Schubplatte (36) aufweist, wobei die Grundplatte (34) und die Schubplatte (36) quer zur Rollrichtung der ersten Laufrolle (24) zueinander verschiebbar sind.

12. Rollwagenanordnung (86) aufweisend den Rollwagen (20) nach Anspruch 1 in Verbindung mit Anspruch 2 oder Anspruch 3 sowie die Laufschiene (18), wobei der Vorsprung (58, 60, 62, 64) oder zumindest einer der Vorsprünge (58, 60, 62, 64) der Haltesicherung (26) die Laufschiene (18) übergreift und wobei das Übergreifen in einem unbelasteten Zustand berührungslos erfolgt.

13. Rollwagenanordnung (86) nach Anspruch 12 in Verbindung mit Anspruch 4, bei der die Laufschiene (18) an zumindest einer ihrer Flanken eine Hinterschneidung (82, 84) oder eine Kerbe (92, 94) zum Hintergreifen der Nase(n) (74, 76, 78, 80) der Haltesicherung (26) im Falle einer Querbewegung zwischen der Laufschiene (18) und der Haltesicherung (26) aufweist.

14. Rollwagenanordnung (86) nach einem der Ansprüche 12 oder 13, bei der zumindest zwei Vorsprünge (58, 60, 62, 64) die Laufschiene beidseitig übergreifen, wobei die Öffnungsweite zwischen den Extremitäten der Vorsprünge (58, 60, 62, 64), oder, falls vorhanden, die Öffnungsweite zwischen den Nasen (74, 76, 78, 80) der Vorsprünge (58, 60, 62, 64), oder die Öffnungsweite zwischen der Nase (74, 76, 78, 80) des einen Vorsprungs (58, 60, 62, 64) und der Extremität des anderen Vorsprungs (58, 60, 62, 64) in einer Richtung parallel zur Achse der ersten Laufrolle (24) größer als die maximale Breite der Laufschiene (18) ist, um in vertikaler Richtung ein berührungsloses Überstülpen und Abheben zwischen Haltesicherung (26) und Laufschiene (18) zu ermöglichen.

15. Fenster oder Tür (10) mit einem festen Rahmen (12) sowie einem beweglichen Flügel (14) und einer Rollwagenanordnung (86) nach einem der Ansprüche 12-14, wobei die Laufschiene (18) am festen Rahmen (12) angeordnet oder ausgebildet ist und der Rollwagen (20) am Flügel (14) angeordnet oder ausgebildet ist, und wobei der Rollwagen (20) verfahrbar an der Laufschiene (18) angeordnet ist, um den Flügel (14) relativ zum festen Rahmen (12) geführt bewegen zu können.
